# EUROPÄISCHE PATENTSCHRIFT

(11) **EP 0 982 556 B1**
(45) Veröffentlichungstag und Bekanntmachung des Hinweises auf die Patenterteilung: **04.12.2002**
(21) Anmeldenummer: 99103102.2
(22) Anmeldetag: 17.02.1999
(51) Int. Cl.: F41A 9/04, F41A 9/82

(54) **Verfahren und Vorrichtung zur Munitionszuführung bei Revolverkanonen**
Method and device for feeding ammunition to revolving-cannon guns
Procédé et dispositif d'alimentation en munitions pour canons-révolver

(30) Priorität: 24.08.1998 CH 173198
(43) Veröffentlichungstag der Anmeldung: 01.03.2000
(73) Patentinhaber: OERLIKON CONTRAVES AG, 8050 Zürich (CH)
(72) Erfinder: Mannhart, Peter, 6274 Eschenbach (CH)
(74) Vertreter: Heusch, Christian

(56) Entgegenhaltungen:
- EP-A- 0 458 106
- EP-A- 0 745 826
- US-A- 5 392 685

## Beschreibung

Die Erfindung betrifft ein Verfahren und eine Vorrichtung zur Munitionszuführung bei Revolverkanonen, wobei mit einer Förderkette transportierte Patronen einem koaxial zu einer Revolvertrommel angeordnetem Stemrad übergeben werden.

Mit der europäischen Patentanmeldung EP-A-0 745 826 ist eine derartige Vorrichtung bekannt geworden, die eine in einem Gehäuse eines Magazins umlaufende Förderkette aufweist. An der Förderkette sind Becher vorgesehen, in welchen Patronen während des Transportes zu einer Trommel einer Revolverkanone gehalten werden. An einer der Trommel zugewandten Umlenkstelle der Förderkette sind auf einer gemeinsamen drehbaren Achse sitzende sternförmige Umlenkräder und sternförmige Uebergaberäder angeordnet, wobei die Umlenkräder mit der Förderkette im Eingriff sind. Ein im Bereich der Umlenkräder vorgesehenes erstes Förderglied übernimmt von der Förderkette bzw. den Übergaberädern Patronen, wobei die Patronen entlang einer kreisbogenförmigen Führungsfläche von den Uebergaberädem weg auf ein zweites Förderglied transportiert werden. Das erste Förderglied besteht aus zwei auf einer gemeinsamen drehbaren Achse angeordneten dreizackigen Sternen, deren Lücken der Querschnittsform der Patronen angepasst sind. Das zweite Förderglied ist ebenfalls drehbar angeordnet und weist eine Führungsfläche für die Aufnahme jeweils einer Patrone auf. An der Trommel ist ein koaxial zu dieser verlaufender Ladestem befestigt, welchem das zweite Förderglied die Patronen übergibt. Eine oberhalb einer auf dem zweiten Förderglied befindlichen Patrone angeordnete Abtasteinrichtung, beispielsweise in Form einer Lichtschranke, kontrolliert die Position der ersten Patrone. Bei Vorhandensein einer Patrone wird eine Durchladevorrichtung aktiviert und die Patronen In die Trommel eingeschoben.
Die vorstehend beschriebene Vorrichtung ist relativ kompliziert aufgebaut und weist keine Einrichtungen für die Abführung der leeren Patronenhülsen auf, wie es beispielsweise bei für Flugzeuge verwendete Revolverkanonen von Vorteil ist.

Der Erfindung liegt die Aufgabe zugrunde, ein Verfahren und eine Vorrichtung der ehgangs genannten Art vorzuschlagen, die vorstehend erwähnte Nachteile nicht aufweisen und insbesondere für Flugzeuge geeignet sind.

Diese Aufgabe wird durch die in den Patentansprüchen 1 und 2 angegebene Erfindung gelöst. Hierbei werden die Patronen während einer Ladephase kurz vor Erreichen der Revolverkanone in eine erste, von der Förderrichtung der Förderkette abweichende Bahn gelenkt und in grösserem Abstand von der Revolvertrommel um deren Achse geführt und weiter transportiert. Die Patronen werden in einer Schiessphase kurz vor Erreichen der Revolverkanone in eine zweite, von der Förderrichtung der Förderkette abweichende Bahn gelenkt, um die Achse der Revolvertrommel geführt und unmittelbar hinter dieser nacheinander in eine Schiessstellung gebracht Die leeren Patronenhülsen werden nach dem Schiessen und Auswerfen aufgefangen und auf der ersten Bahn in ein Magazin transportiert.

Die mit der Erfindung erreichten Vorteile sind wie folgt:
Die vorgeschlagene Vorrichtung mit Rückführung der leeren Patronenhülsen und fehlgezündeten Patronen ermöglicht ein automatisches Be- und Entladen der Kanone und ist insbesondere für Flugzeuge (entladen der Kanone vor der Landung) und überall wo unbemannt gearbeitet werden muss (schwieriger Zugang zur Kanone) geeignet.
Die kontinuierliche Bewegung der Hauptteile des Fördersystems reduziert Belastungen und optimiert den Energieverbrauch.

Die Fähigkeit der Förderkette des Magazins einige Patronen zu speichern kompensiert die schrittweise Bewegung der Revolvertrommel. Weitere Vorteile liegen im einfachen modularen Aufbau, in der zuverlässigen Arbeitsweise und im einfachen Unterhalt.

Im folgenden wird die Erfindung anhand eines Ausführungsbeispieles im Zusammenhang mit der Zeichnung näher erläutert. Es zeigen:
- **Fig. 1**: eine Revolverkanone mit der erfindungsgemässen Vorrichtung in verehfachter perspektivischer Darstellung,
- **Fig. 2**: eine Seitenansicht der Vorrichtung gemäss ***Fig. 1*** in vereinfachter Darstellung,
- **Fig. 3**: einen Teil der Seitenansicht der Vorrichtung in gegenüber der ***Fig. 2*** vergrössertem Massstab,
- **Fig. 4**: eine Draufsicht der Vorrichtung gemäss ***Fig. 3*** in einer Ladephase,
und
- **Fig. 5**: eine Draufsicht der Vorrichtung gemäss ***Fig. 3*** in einer Schiessphase.

In der ***Fig. 1*** ist mit **1** eine Revolverkanone bezeichnet, an der eine Zuführungsvorrichtung **2** befestigt ist. Die Zuführungsvorrichtung **2** ist mit dem einen Ende eines Förderers **3** verbunden, dessen anderes Ende an einem Magazin **4** befestigt ist. Die Zuführungsvorrichtung **2** versorgt eine Revolvertrommel (**13**, Fig. **3**) der Revolverkanone **1** mit Patronen **5,** fängt die ausgeworfenen leeren Patronenhülsen **6** wieder auf und übergibt sie dem Förderer **3**. Der Förderer **3** entnimmt die Patronen **5** dem Magazin **4**, transportiert sie zur Revolverkanone **1** und fördert die leeren Patronenhülsen **6** zurück zum Magazin **4**.

Gemäss den Fig. **2** bis **5** besteht die Zuführungsvorrichtung **2** im wesentlichen aus einem Gehäuse **7**, einer Kupplung **8**, einem Sternrad **9**, zwei Transferräder **10**, einer Verschiebeeinrichtung **11** für eine verstellbare Führung **12** des Förderers **3** und einer nicht weiter dargestellten Auswerfröhre und Fangvorrichtung für die leeren Patronenhülsen **6**. Dabei ist das Sternrad **9** zweiteilig -bestehend aus einem vorderen Teil, der mit der Revolvertrommel **13** gekoppelt ist, und einem hinteren Teil, der vom vorderen Teil bzw. von der Revolvertrommel **13** abgekoppelt werden kann- ausgeführt. Zum Nachladen wird der hintere Teil von der Revolvertrommel **13** abgekoppelt, und Patronen **5** können im hinteren Teil um die Revolvertrommelachse transportiert werden. Gleichzeitig befinden sich im vorderen Teil des Stemrades **9** bzw. in der Revolvertrommel **13** noch 3 Patronen. Nach dem Nachladen wird also die erste Patrone aus dem Förderer**3** hinter die letzte im vorderen Sternradteil positioniert.

Mittels der Kupplung **8** kann das koaxial zur Revolvertrommel **13** angeordnete Sternrad **9** an- oder von dieser abgekoppelt werden. Das Sternrad **9** hält während des Ladens der Revolvertrommel **13** die Patronen **5** und treibt ausserdem über ein Getriebe eine Förderkette **14** des Förderers **3** an. Die Fangvorrichtung stoppt die ausgeworfenen Patronenhülsen **6** bzw. Patronen **5** und übergibt sie der Förderkette **14** des Förderers **3**, wobei die Patronenhülsen **6** bzw. Patronen **5** von einer festen Führung **16** und der verstellbaren Führung **12** der Zuführungsvorrichtung **2** bzw. des Förderers **3** geführt werden. Hierbei können die Patronen **5** mittels der Verschiebeeinrichtung **11** bzw. der verstellbaren Führung **12** in eine andere Bahn gelenkt werden, so dass sie beim Umrunden einer Achse **15** der Revolvertrommel **13** nicht wieder in diese eingeschoben werden können.

Der Förderer **3** besteht aus einem Gehäuse **17,** der Förderkette **14,** der verstellbaren und festen Führung **12** bzw. **16**, zwei Sternrädern **18, 19** und zwei Transferräder **20.** An der Förderkette **14** sind Halbschalen **21** für die Halterung der Patronen **5** bzw. Patronenhülsen **6** befestigt. Das Gehäuse **17** weist zwei Seitenwände **17.1, 17.2** auf, die vom Magazin **4** ausgehend spitzwinklig zur Förderrichtung der Förderkette **14** auseinanderlaufend angeordnet sind und ihren grössten Abstand voneinander an der Zuführungsvorrichtung**2** erreichen. Die feste Führung **16** ist im Bereich des oberen Trums **14.1** der Förderkette **14** parallel zu der einen Seitenwand **17.1** verlaufend angeordnet. Die verstellbare Führung **12** ist im Bereich des unteren Trums **14.2** der Förderkette **14** angeordnet, wobei sie in einer ersten Stellung parallel zu der einen Seitenwand **17.1** und in einer zweiten Stellung parallel zu der anderen Seitenwand **17.2** verläuft. Die Förderkette **14** ist um die an beiden Enden des Gehäuses **17** angeordneten Sternrädern **18,19** geführt, wobei das eine Stemrad **18** von der Zuführungsvorrichtung **2** und das andere Sternrad **19** vom Magazin **4** angetrieben werden kann. Die Förderkette **14** transportiert die Patronen **5** vom Magazin **4** zur Zuführungsvorrichtung **2** und die leeren Patronenhülsen **6** von dieser zum Magazin **4** zurück, wobei die Transferräder **20** den Transport von und zum Sternrad **19** bzw. einer Förderkette **22** des Magazins **4** zur Förderkette **14** des Förderers **3** und zurück unterstützen.

Das Magazin **4** weist ein im wesentlichen aus zwei, mittels Distanzsäulen verbundene Platten **23** und einer Abdeckung bestehendes Gehäuse auf. In den Platten **23** sind Lager für Wellen **24** und Führungsnuten für die Förderkette **22** vorgesehen. Die Förderkette **22** besteht aus zwei endlosen Rollenketten, an welchen den Patronen **5** bzw. den Patronenhülsen **6** angepasste tassenförmige Halter befestigt sind. An den Distanzsäulen sind Führungen für die Patronen **5** bzw. tassenförmigen Halter angeordnet. Die Kettenglieder der Rollenketten sind mit Spiel aneinandergekoppelt, so dass sich der Abstand zwischen zwei Kettengliedern erweitern oder verkürzen kann, wobei eine Pufferwirkung erreicht wird und einige Patronen **5** gespeichert werden können.

Die Förderkette **22** ist um die Wellen **24** geführt, von denen einige an der Aussenseite einer der Platten **23** über Ritzel angetrieben werden. Eine der Wellen **24** ist derart ausgebildet, dass sie von Aussen von Hand gedreht werden kann. Ein ebenfalls an der Aussenseite einer der Platten **23** befestigter Servomotor **25** dient dem Antrieb der Förderkette **22**. Das Gehäuse des Magazines **4** besitzt eine Tür mit einer Laderampe für das Laden von Patronen **5** und das Entladen von leeren Patronenhülsen **6**.

Die vorstehend beschriebene Vorrichtung arbeitet wie folgt:

Beim Laden (Fig. **4**) wird die verstellbare Führung **12** mittels der Verschiebeeinrichtung **11** in die erste Stellung geschoben, in welcher sie sich mit der festen Führung **16** deckt. In dieser Stelllung werden die Patronen **5** über die Transferräder **10** und das Sternrad **9** vom unteren Trum **14.2** aus um die Achse **15** herum an einer Vorrichtung für das Einschieben der Patronen **5** in die Revolvertrommel **13** vorbei transportiert. Während des Ladevorganges ist der hintere Teil des Sternrades **9** von der Revolvertrommel **13** abgekoppelt und der Servomotor **25** treibt die Förderketten **14,22** an, bis die in die Oeffnung des Magazins **4** eingegebenen, von den tassenförmigen Haltern der Förderkette **22** erfassten Patronen **5** die maximal einzufüllende Anzahl erreicht haben.

Beim Schiessen (Fig. **5**) wird die verstellbare Führung **12** mittels der Verschiebeeinrichtung **11** in die zweite Stellung geschaltet, so dass die Patronen **5** vom unteren Trum **14.2** der Förderkette **14** aus unmittelbar vor die Revolvertrommel **13** transportiert werden und die Vorrichtung für das Einschieben der Patronen **5** wirksam wird. Da in dieser Phase die Revolvertrommel **13** -die Revolvertrommel **13** wird ja bekanntlich durch den zurück- und vorlaufenden Schieber angetrieben. Dieser Schieber treibt über eine integrierte Steuerkurve die Revolvertrommel **13** an und über integrierte Nocken verschiebt er die Patronen **5** axial in die Patronenlager der Revolvertrommel **13**. Beim Schiessen wird der Schieber mit den Schussgasen über einen Gaskolben nach hinten beschleunigt, dabei werden zwei Federn vorgespannt, die den Schieber wieder nach vorne bringen. Da beim Laden der Kanone (3 Patronen) keine Schussgase vorhanden sind, wird der Schieberm dazu über einen speziellen Antriebskolben hydraulisch, pneumatisch oder pyrotechnisch angetrieben- mit dem hinteren Teil des Sternrades **9** und damit mit der Förderkette **14** gekoppelt ist, wird durch die Drehung der Revolvertrommel **13** jeweils die nächste Patrone **5** in Schiessstellung gebracht. Wegen der Pufferwirkung der Förderkette **22** des Magazins **4** muss die Revolvertrommel **13** hierbei nur wenige Patronen **5** ziehen. Während der gleichen Zeit wird der Servomotor **25** eingeschaltet um die Pufferwirkung der Förderkette **22** wieder herzustellen. Die nach dem Abschuss ausgeworfenen leeren Patronenhülsen**6** werden von der Fangvorrichtung aufgefangen, dem oberen Trum **14.1** der Förderkette **14** übergeben und entlang der festen Führung **16** zurück geführt.

Der Arbeitsablauf der Vorrichtung wird von Sensoren überwacht und von einer zentralen Steuereinrichtung gesteuert. Hierbei liefern die Sensoren der Zuführungsvorrichtung**2** z.B. Information über die Position des Sternrads **9**, die Position der verstellbaren Führung, Position der Kupplung **12** und das Vorhandensein einer Patrone **5** in einer Zuführposition an der Revolvertrommel **13**. Die Sensoren des Magazins **4** liefern Informationen über den Servomotor **25** und über die Position der Ladetür sowie die korrekte Ladefurktion.

## Patentansprüche

1. Verfahren zur Munitionszuführung bei Revolverkanonen, wobei mit einer
Förderkette (**14**) transportierte Patronen (**5**) einem koaxial zu einer Revolvertrommel (**13**) angeordneten Stemrad (**9**) übergeben werden,
***dadurch gekennzeichnet, dass***
die Patronen (**5**) während einer Ladephase kurz vor Erreichen der Revolverkanone (**1**) in eine erste, von der Förderrichtung der Förderkette (**14**) abweichende Bahn gelenkt werden und in grösserem Abstand von der Revolvertrommel (**13**) um deren Achse (**15**) geführt und weiter transportiert werden,
die Patronen (**5**) während einer Schiessphase kurz vor Erreichen der Revolverkanone (**1**) in eine zweite, von der Förderrichtung der Förderkette (**14**) abweichende Bahn gelenkt, um die Achse (**15**) der Revolvertrommel (**13**) geführt und unmittelbar hinter dieser nacheinander in eine Schiessstellung gebracht werden, und
die leeren Patronenhülsen (**6**) nach dem Schiessen und Auswerfen aufgefangen und auf der ersten Bahn in ein Magazin (**4**) transportiert werden.

2. Vorrichtung zur Durchführung des Verfahrens nach Anspruch **1**, mit einem zwischen der Revolverkanone (**1**) und einem Magazin (**4**) angeordneten Förderer (**3**), der eine Förderkette (**14**) aufweist, und mit einem koaxial mit der Revolvertrommel (**13**) verlaufenden vorderen/hinteren Teil des Sternrad (**9**), und mit Transferrädem (**10**) für die Uebergabe der Patronen (**5**) von der Förderkette (**14**) an das Sternrad (**9**),
***dadurch gekennzeichnet, dass***
für die Bestimmung der ersten Bahn eine im Bereich des oberen Trums (**14.1**) der Förderkette (**14**) angeordnete feste Führung (**16**) vorgesehen ist,
dass für die Bestimmung der zweiten Bahn eine im Bereich des unteren Trums (**14.2**) der Förderkette (**14**) angeordnete verstellbare Führung (**12**) vorgesehen ist,
dass eine Verschiebeeinrichtung (**11**) vorgesehen ist, welche die verstellbare Führung (**12**) in der Ladephase in eine erste Stellung und in der Schiessphase in eine
zweite Stellung schiebt, wobei die Patronen (**5**) in der Ladephase von der verstellbaren und festen Führung (**12,16**) und in der Schiessphase von der verschiebbaren Führung (**12**) geführt werden,
dass eine Fangvorrichtung vorgesehen ist, welche in der Schiessphase die leeren Patronenhülsen (**6**) der Förderkette (**14**) übergibt, wobei sie entlang der festen
Führung (**16**) geführt werden, und
dass eine Kupplung (**8**) vorgesehen ist, mittels welcher den hinteren Teil des Sternrades (**9**) während der Ladephase von der Revolvertrommel (**13**) abgekoppelt und während der Schiess-phase an diese angekoppelt werden kann.

3. Vorrichtung nach Anspruch **2,**
***dadurch gekennzeichnet, dass***
ein Gehäuse (**17**) des Förderers (**3**) zwei Seitenwände (**17.1,17.2**) aufweist, die vom Magazin (**4**) ausgehend spitzwinklig zur Förderrichtung der Förderkette (**14**)
auseinanderlaufend angeordnet sind und ihren grössten Abstand voneinander an der Revolverkanone (**1**) erreichen,
dass die feste Führung (**16**) paralell zu der einen Seitenwand (**17.1**) verlaufend angeordnet ist, und
dass die verstellbare Führung (**12**) in der ersten Stellung parallel zu der einen Seitenwand (**17.1**) und in der zweiten Stellung parallel zu der anderen Seitenwand (**17.2**) verlaufend angeordnet ist.

4. Vorrichtung nach Anspruch **2,**
***dadurch gekennzeichnet, dass***
eine Förderkette (**22**) des Magazins (**4**) aus zwei endlosen Rollenketten besteht, deren Kettenglieder mit Spiel aneinander gekoppelt sind, so dass sich der Abstand zwischen zwei Kettengliedern erweitem oder verkürzen kann, wobei eine Pufferwirkung erzielt wird und einige Patronen (**5**) gespeichert werden können.

## Claims

1. Method for feeding ammunition to revolver guns in which cartridges (5) transported by a conveyor chain (14) are transferred to a star wheel (9) that is arranged co-axially with respect to a revolver drum (13), **characterised in that**
the cartridges (5), during a loading phase, shortly before reaching the revolver gun (1), are steered in a first track which differs from the conveying direction of the conveyor chain (14) and are guided at a greater distance from the revolver drum (13) around the axis (15) of the latter, and transported onwards,
the cartridges (5), during a firing phase, shortly before reaching the revolver gun (1), are steered in a second track which differs from the conveying direction of the conveyor chain (14), are guided around the axis (15) of the revolver drum (13), and, directly behind the latter, are sequentially brought into a firing position, and
the empty cartridge cases (6), after firing and ejection, are caught and transported along the first track to a magazine (4).

2. Arrangement for carrying out the method of claim 1, the arrangement having, arranged between the revolver gun (1) and a magazine (4), a conveyor (3) which has a conveyor chain (14), and having, extending co-axially with respect to the revolver drum (13) a front part and a rear part of the star wheel (9), and having transfer wheels (10) for transferring the cartridges (5) from the conveyor chain (14) to the star wheel (9), **characterised in that**
for defining the first track a first fixed guide means (16) is provided arranged in the region of the upper run (14.1) of the conveyor chain (14),
for defining the second track a second adjustable guide means (12) is provided arranged in the region of the lower run (14.2) of the conveyor chain (14),
a displacement device (11) is provided which displaces the adjustable guide (12) into a first position during the loading phase and into a second position during the firing phase, the cartridges (5) being guided by the adjustable and the fixed guide means (12, 16) during the loading phase and by the adjustable guide means (12) during the firing phase,
a catching device is provided which during the firing phase transfers the empty cartridge cases (6) to the conveyor chain (14) being guided along the fixed guide means (16), and
a coupling (8) is provided by means of which the rear part of the star wheel (9) can be uncoupled from the revolver drum (13) during the loading phase and can be coupled to the latter during the firing phase.

3. Arrangement according to claim 2, **characterised in that**
a housing (17) of the conveyor (3) has two side walls (17.1, 17.2) which are arranged so as to diverge, starting from the magazine (4) at an acute angle with respect to the conveying direction of the conveyor chain (14), and reach their greatest distance from each other at the revolver gun (1),
the fixed guide means (16) is arranged extending parallel with respect to the one side wall (17.1), and
the adjustable guide means (12) in its first position is arranged extending parallel to the one side wall (17.1) and in its second position parallel to the other side wall (17.2).

4. Arrangement according to claim 2, **characterised in that**
a conveyor chain (22) of the magazine (4) consists of two endless roller chains whose chain links are coupled to one another with clearance so that the distance between two chain links can widen or shorten, a buffer effect being achieved and several cartridges (5) can be stored.

## Revendications

1. Procédé destiné à amener les munitions dans des canons revolvers, des cartouches (**5**) transportées à l'aide d'une chaîne transporteuse (**14**) étant transmises à une roue en étoile (**9**) placée de façon coaxiale par rapport à un tambour revolver (**13**),
**caractérisé en ce que**
les cartouches (**5**) sont conduites, pendant une phase de chargement et peu avant d'atteindre le canon revolver (**1**), dans une première trajectoire ayant une direction d'acheminement différente de celle de la chaîne transporteuse (**14**), guidées autour de l'axe (**15**) du tambour revolver (**13**), à une distance relativement importante de celui-ci, puis transportées plus loin,
les cartouches (**5**) sont guidées, pendant une phase de tir et peu avant d'atteindre le canon revolver (**1**), dans une deuxième trajectoire ayant une direction d'acheminement différente de celle de la chaîne transporteuse (**14**), amenées autour de l'axe (**15**) du tambour revolver (**13**), puis, juste derrière celui-ci, placées successivement dans une position de tir, et
les douilles de cartouches (**6**) vides sont interceptées après le tir et l'éjection et transportées dans un magasin (**4**) en suivant la première trajectoire.

2. Dispositif servant à effectuer le procédé conforme à la revendication 1, constitué d'un transporteur (**3**) muni d'une chaîne transporteuse (**14**) et placé entre le canon revolver (**1**) et un magasin (**4**), d'un élément avant/arrière de la roue en étoile (**9**) passant de façon coaxiale par rapport au tambour revolver (**13**), et de roues de transfert (**10**) destinées à transférer les cartouches (**5**) de la chaîne transporteuse (**14**) à la roue en étoile (**9**),
**caractérisé en ce que**
un guide fixe (**16**), placé dans le secteur du brin supérieur (**14.1**) de la chaîne transporteuse (**14**), est prévu pour déterminer la première trajectoire,
**en ce qu'**un guide mobile (**12**), placé dans le secteur du brin inférieur (**14.2**) de la chaîne transporteuse (**14**), est prévu pour déterminer la deuxième trajectoire,
**en ce qu'**un mécanisme de déplacement (**11**) est prévu, déplaçant le guide mobile (**12**) dans une première position lors de la phase de chargement et dans une deuxième position lors de la phase de tir, les cartouches (**5**) étant guidées par le guide mobile et le guide fixe (**12,16**) lors de la phase de chargement et par le guide mobile (**12**) lors de la phase de tir,
**en ce qu'**un dispositif d'interception est prévu, transmettant les douilles des cartouches (**6**) vides à la chaîne transporteuse (**14**) lors de la phase de tir, celles-ci étant guidées le long du guide fixe (**16**), et
**en ce qu'**un dispositif d'accouplement (**8**) est prévu, à l'aide duquel la partie arrière de la roue en étoile (**9**) peut être désaccouplée du tambour revolver (**13**) pendant la phase de chargement et couplée à celui-ci pendant la phase de tir.

3. Dispositif conforme à la revendication 2
**caractérisé en ce que**
un boîtier (**17**) du transporteur (**3**) comporte deux parois latérales (**17.1,17.2**) qui, à la sortie du magasin (**4**), sont placées de façon séparée et selon un angle aigu par rapport à la direction d'acheminement de la chaîne transporteuse (**14**) et qui sont les plus éloignées l'une de l'autre à l'endroit du canon revolver (**1**),
**en ce que** le guide fixe (**16**) est disposé parallèlement à la première paroi latérale (**17.1**), et
**en ce que** le guide mobile (**12**) est disposé, dans une première position, parallèlement à la première paroi latérale (**17.1**) et, dans une deuxième position, parallèlement à la deuxième paroi latérale (**17.2**).

4. Dispositif conforme à la revendication **2,**
**caractérisé en ce que**
une chaîne transporteuse (**22**) du magasin (**4**) est constituée de deux chaînes à rouleaux continues, dont les éléments de chaîne sont couplés l'un à l'autre avec du jeu, de sorte qu'il est possible d'augmenter ou de réduire la distance entre deux éléments de chaîne, ce qui permet d'obtenir un effet tampon et de stocker quelques cartouches (**5**).
